# FASCICULE DE BREVET EUROPEEN

(11) **EP 0 412 023 B1**
(45) Date de publication et mention de la délivrance du brevet: **13.09.1995**
(21) Numéro de dépôt: 90420332.0
(22) Date de dépôt: 12.07.1990
(51) Int. Cl.: H01H 9/28, H01H 71/04

(54) **Disjoncteur ou interrupteur modulaire équipé d'un module de sectionnement**
Mit einem Trennelement ausgestattete Lastschalter oder modulare Schalter
Circuit breaker or modular switch equipped with an isolating module

(30) Priorité: 03.08.1989 FR 8910589
(43) Date de publication de la demande: 06.02.1991
(73) Titulaire: SCHNEIDER ELECTRIC SA, 92100 Boulogne Billancourt (FR)
(72) Inventeur: Bartolo, William, F-38050 Grenoble Cédex (FR); Dardare, Olivier, F-38050 Grenoble Cédex (FR); Reynaud, François, F-38050 Grenoble Cédex (FR)
(74) Mandataire: Hecké, Gérard

(56) Documents cités:
- DE-U- 7 207 930
- DE-U- 7 209 936
- FR-A- 2 378 345
- FR-A- 2 399 111
- GB-A- 2 128 411

## Description

L'invention est relative à un appareil électrique de coupure, notamment un disjoncteur ou un interrupteur modulaire à boîtier isolant ayant une face frontale de laquelle fait saillie une manette de manoeuvre manuelle, associée au mécanisme de commande des contacts de l'appareil, ladite manette étant susceptible d'occuper une première position d'ouverture et une deuxième position de fermeture correspondant respectivement à l'état ouvert et à l'état fermé des contacts, et une position intermédiaire située entre les première et deuxième positions suite à l'état de soudage des contacts, ledit appareil étant équipé d'un module de sectionnement adaptable à la face frontale, et comprenant un organe de verrouillage équipé d'un élément de commande, lequel est déplaçable entre une position active autorisant le cadenassage dans l'état ouvert des contacts, et une deuxième position inactive interdisant la mise en place, d'un dispositif de plombage ou de cadenassage, dans l'état fermé ou soudé des contacts.

Le document FR-A-2 399 111 décrit un module de sectionnement adaptable à la face avant d'un disjoncteur industriel multipolaire. Le module renferme un mécanisme d'interdiction de verrouillage dont la position est liée à celle des contacts mobiles. La poignée rotative reste néanmoins accessible, au détriment de l'inviolabilité.

Les documents FR-A-2 631 485 et 2 649 826 se rapportent à des disjoncteurs modulaires, dans lesquels l'accès permanent de la manette rend possible un actionnement forcé au-delà de la position intermédiaire suite à un soudage des contacts. Un cadenassage peut alors être opéré dans la position d'ouverture de la manette, alors que les contacts se trouvent soudés. La fonction de sectionnement n'est pas assurée en toute sécurité et il en résulte des risques d'accident en cas d'intervention en aval du disjoncteur.

L'objet de l'invention consiste à interdire la condamnation de l'organe de manoeuvre d'un appareil électrique en cas de soudage des contacts.

L'appareil électrique selon l'invention est caractérisé en ce que le module de sectionnement est logé sous un capot pour rendre la manette inaccessible, et que l'élément de commande comporte un détecteur de position de la manette ayant des moyens pour autoriser dans la position active le blocage de la manette au moyen du dispositif de plombage ou de cadenassage, et des moyens pour empêcher dans la deuxième position de fermeture de la manette l'installation du module de sectionnement sur la face frontale par la venue en butée dudit détecteur sur la manette.

La présence de ce module de sectionnement adaptable sur un disjoncteur modulaire permet d'obtenir un ensemble disjoncteur sectionneur à manette cadenassable en position d'ouverture. L'interdiction d'accès de la manette et l'impossibilté de cadenassage dans la position intermédiaire ouvert-soudé, contribuent à l'inviolabilité de la fonction de sectionnement de l'appareil.

La position exacte de la manette peut être avantageusement visualisée de l'extérieur à travers un hublot transparent prévu dans la face avant du capot du module.

A l'opposé du détecteur de position de la manette, l'organe de verrouillage comporte des moyens de commande autorisant ledit plombage ou cadenassage dans une première position active.

Le capot comporte une cavité d'accès à la tête d'une vis de fixation du module de sectionnement sur la face frontale de l'appareil.

L'organe de verrouillage peut être formé par un coulisseau mobile en translation, ou un culbuteur ou levier pivotant, associé à un ressort de rappel qui sollicite le détecteur en appui contre le flanc de la manette.

Dans le cas d'un disjoncteur modulaire multipolaire, le bloc de sectionnement est monté sur l'un des pôles d'extrémités, et des caches additionnels sont adaptés sur les faces frontales des autres pôles pour rendre l'ensemble inviolable.

D'autres avantages et caractéristiques ressortiront plus clairement de la description qui va suivre de plusieurs modes de réalisations de l'invention, donnés à titre d'exemples non limitatifs, et représentés aux dessins annexés, dans lesquels :
- la figure 1 est une vue en coupe du module de sectionnement monté sur la face avant de l'appareil, la manette de ce dernier se trouvant dans la position d'ouverture autorisant le cadenassage;
- la figure 2 représente une vue de face d'un disjoncteur modulaire tétrapolaire, dont le pôle de droite est équipé du module de sectionnement;
- la figure 3 est une vue en coupe selon la ligne 3-3 de la figure 2 ;
- la figure 4 est une vue de profil de gauche de la figure 2;
- la figure 5 est une vue en coupe selon la ligne 5-5 de la figure 4;
- la figure 6 est une vue identique à la figure 1 montrant une variante de fixation du module sur l'appareil, dont la manette est représentée dans la position intermédiaire ouvert-soudé n'autorisant pas le cadenassage;
- les figures 7 et 8 montrent respectivement le fil de plombage et le dispositif de cadenassage pour la condamnation de module de sectionnement;
- la figure 9 est une vue partielle en perspective de deux pôles de l'appareil, dont l'un est équipé du module de sectionnement, et dont l'autre est coiffé par un cache;
- les figures 10 et 11 sont des vues identiques à la figure 1 de deux variantes de réalisations.

Sur les figures 1 à 9, un module de sectionnementlo est adaptable à la face frontale 12 d'un appareil de coupure 14 à boîtier 16 isolant, notamment un disjoncteur ou un interrupteur modulaire, avec possibilité de condamnation en position d'ouverture par plombage ou cadenassage. De la face frontale 12 de l'appareil 14 fait saillie une manette 18 pivotante de manoeuvre manuelle, susceptible d'occuper deux positions extrêmes correspondant respectivement à la position d'ouverture (fig. 1) et à la position de fermeture des contacts, cette dernière position étant représentée par la trace 20 en traits pointillés.

Le module de sectionnement 10 comporte un capot 22 isolant à fond ouvert 24 coiffant la face frontale 12 en position assemblée. La fixation du module 10 sur l'appareil 14 s'effectue sur la figure 1 au moyen d'un système d'accrochage 25 à pince autobloquante ayant une première griffe de retenue 26 fixe, et une deuxième griffe de retenue 28 articulée sur un axe 30. Une vis 32 de serrage coopère par vissage ou dévissage avec un bras de la deuxième griffe de retenue 28 pour assurer respectivement le blocage ou le déblocage du système d'accrochage 25, dont le fonctionnement est du type décrit dans le brevet français FR-A-2 572 579. Le bout de la vis 32 prend appui sur la face frontale 12, et les deux griffes 26, 28 s'incrustent dans les faces latérales opposées s'étendant perpendiculairement de part et d'autre de la face frontale 12.

Sur la variante de la figure 6, le capot 33 s'adapte par aboutement à la face frontale 12, et l'assemblage du module de sectionnement 10 est opéré au moyen d'une ou de plusieurs vis de fixation 34 traversant la paroi de la face frontale 12.

La face avant 35 de chaque capot 22 (fig.1) et 33 (fig.6) est dotée d'une cavité 36 d'accès à la tête de la vis 32, 34, et d'un hublot 38 transparent de visualisation de la position de la manette 18 (fig.1 et 9).

Sous le capot 22, 33 est agencé un organe de verrouillage 40 comprenant un coulisseau 42 mobile ayant un détecteur 48 de la position de la manette 18. Le coulisseau 42 est associé à un ressort 44 de traction accroché à un point fixe 46 du capot 22, et sollicitant le bout actif du détecteur 48 contre le flanc droit de la manette 18. La force de rappel du ressort 44 est faible, et est incapable d'exercer un effort notable sur la manette 18.

A l'opposé du détecteur 48 de position, le coulisseau 42 est équipé de deux languettes 50, 52 (fig. 2 et 3) parallèles susceptibles de coulisser dans des logements 54, 56 de guidage ménagés respectivement dans deux saillies 58, 60 creuses délimitant latéralement la cavité 36 du capot 22, 33. Les saillies 58, 60 sont percées de trous 62, 64 fixes disposés en alignement, et susceptibles de coopérer avec des orifices 66, 68 prévus aux extrémités des languettes 50, 52 mobiles, lorsque le coulisseau 42 se trouve dans la position active de la figure 1, correspondant à l'ouverture de l'appareil 14. Un fil de plombage 70 (fig.7), ou un dispositif de cadenassage 72 (fig.8) du type décrit dans le brevet français FR-A-2 569 046 peut alors être mis en place suite à la coïncidence des trous 62, 64 du capot 22, 33, et des orifices 66, 68 du coulisseau 42.

Un trou 74 supplémentaire est ménagé dans la tête de la vis 32, 34 pour assurer le plombage de l'organe de fixation du module 10 sur l'appareil 14.

La mise en oeuvre du module de sectionnement 10 sur l'appareil 14 est la suivante :

Dans l'état de fermeture de l'appareil 14, la manette 18 se trouve en saillie dans la position relevée (voir trace 20 en pointillé sur fig.1), et empêche toute tentative d'installation du module de sectionnement 10 sur la face frontale 12 par butée de la face inférieure du coulisseau 42 sur la manette 18.

La mise en place du module de sectionnement 10 sur l'appareil 14 est autorisé lorsque la manette 18 se trouve dans la position d'ouverture (fig.1) ou dans la position ouvert-soudé (fig. 6). Le capot 22, 33 du module 10 coiffe la face frontale 12 de l'appareil 14, et il suffit de serrer la vis 32, 34 pour l'assemblage définitif.

Dans l'état d'ouverture de l'appareil 14 (fig.1), le détecteur 48 se trouve dans une première position active de fin de course en appui sur la manette 18, de manière à faire coïncider les orifices 66, 68 des languettes 50, 52 avec les trous 62, 64 des saillies 58, 60 du capot 22. La présence du capot 22 interdit l'accès à la manette 18, et un plombage ou cadenassage du module 10 est possible par introduction du fil de plombage 70 ou du dispositif de cadenassage 72 dans les trous 62, 64 du capot 22 et les orifices 66, 68 du coulisseau 42. La manette 18 est alors verrouillée positivement par le coulisseau 42, et l'appareil 14 se comporte comme un disjoncteur sectionneur modulaire cadenassé en position d'ouverture. L'état d'ouverture de l'appareil 14 est visible à travers le hublot 38, et la fonction de cadenassage permet de s'assurer que le disjoncteur est effectivement sectionné sans aucun risque de soudage des contacts.

Le fil de plombage 70 peut en plus passer par le trou 74 de la tête de vis 32, 34 pour assurer le plombage du moyen de fixation du module de sectionnement 10 sur l'appareil 14.

En plus de sa fonction de cadenassage de la manette 18, le mise en place du dispositif de cadenassage 72 dans la cavité 36 du capot 22 interdit automatiquement l'accès à la tête de vis 32, 34, et empêche toute tentative de démontage du module 10.

Dans l'état soudé des contacts, le débattement de la manette 18 est limité à une position intermédiaire ouvert-soudé, représentée à la figure 6. La mise en place sur l'appareil 14 du capot 33 du module de sectionnement 10 est autorisé ainsi que le serrage de la vis 34. Par contre, le plombage ou cadenassage est rendu impossible suite au déplacement du coulisseau 42 vers une deuxième position inactive représentant la position intermédiaire de la manette 18. Les trous 62, 64 des saillies 58, 60 ne sont plus en coïncidence avec les orifices 66, 68 des languettes 50, 52, ce qui interdit le passage du fil de plombage 70, et l'adaptation du dispositif de cadenassage 72.

L'impossibilité de cadenasser le coulisseau 42 prouve que l'appareil 14 n'est pas sectionné suite à l'état de soudage des contacts.

L'encombrement du module de sectionnement 10 correspond à celui d'un pôle de disjoncteur, c'est-à-dire 18 mm. Le disjoncteur tétrapolaire (fig. 2) reçoit le module de sectionnement 10 sur l'un des pôles d'extrémités, celui de droite par exemple, tandis que les trois autres pôles sont coiffés par des caches 80 modulaires, qui interdisent l'accès aux manettes correspondantes. Le cache 80 (fig. 4, 5 et 9) de chaque pôle est dépourvu de coulisseau de verrouillage, et comporte un simple capot isolant assujetti au pôle adjacent par deux liaisons à tenon-mortaise 82, 84, ou par tout autre système de fixation à encliquetage ou clipsage. L'ensemble caches 80 et module de sectionnement 10 cadenassé du disjoncteur tétrapolaire est inviolable après montage.

Sur la variante de la figure 10, l'organe de verrouillage 40 du module de sectionnement 10 est formé par un culbuteur 86 susceptible de basculer le long d'une ouverture 88 oblongue du capot 22 en fonction de la position du détecteur 148 en appui sur la manette 18. En position ouvert non soudé des contacts, le trou 90 du culbuteur 86 vient en coïncidence avec l'orifice 92 du capot 22 pour permettre le plombage ou le cadenassage du module 100 sur l'appareil 14.

Sur la figure 11, l'organe de verrouillage 40 du module de sectionnement 200 comporte un levier 94 de commande monté à pivotement sur un axe 96 entre une première position active (traits pleins) correspondant à la position ouvert autorisant le cadenassage, et une deuxième position inactive correspondant à la position ouvert-soudé ne permettant pas le cadenassage. Un trou 262 est ménagé dans le capot 22 pour autoriser le passage du fil de plombage 70 ou du dispositif de cadenassage 72 provoquant le verrouillage du levier 94 dans ladite première position active. L'axe 96 est parallèle à l'axe de basculement de la manette 18.

## Revendications

1. Appareil électrique de coupure, notamment un disjoncteur ou un interrupteur modulaire à boîtier (16) isolant ayant une face frontale (12) de laquelle fait saillie une manette (18) de manoeuvre manuelle, associée au mécanisme de commande des contacts de l'appareil (14), ladite manette (18) étant susceptible d'occuper une première position d'ouverture et une deuxième position de fermeture correspondant respectivement à l'état ouvert et à l'état fermé des contacts, et une position intermédiaire située entre les première et deuxième positions suite à l'état de soudage des contacts, ledit appareil étant équipé d'un module de sectionnement (10, 100, 200) adaptable à la face frontale (12), et comprenant un organe de verrouillage (40) équipé d'un élément de commande, lequel est déplaçable entre une position active autorisant le cadenassage dans l'état ouvert des contacts, et une deuxième position inactive interdisant la mise en place, d'un dispositif de plombage (70) ou de cadenassage (72), dans l'état fermé ou soudé des contacts,
caractérisé en ce que le module de sectionnement (10, 100, 200) est logé sous un capot (22, 33) pour rendre la manette (18) inaccessible, et que l'élément de commande comporte un détecteur (48, 148, 248) de position de la manette (18) ayant des moyens pour autoriser dans la position active le blocage de la manette (18) au moyen du dispositif de plombage (70) ou de cadenassage (72), et des moyens pour empêcher dans la deuxième position de fermeture de la manette (18) l'installation du module de sectionnement (10) sur la face frontale (12) par la venue en butée dudit détecteur sur la manette (18).

2. Appareil électrique selon la revendication 1, caractérisé en ce que le capot (22,33) est doté d'un hublot (38) transparent pour visualiser la position de la manette (18) de l'extérieur.

3. Appareil électrique selon la revendication 1 ou 2, caractérisé en ce que l'organe de verrouillage (40) est associé à un ressort (44) de rappel qui sollicite le détecteur (48) en appui sur le flanc latéral de la manette (18), lorsque cette dernière se trouve dans la première position d'ouverture, et dans la position intermédiaire.

4. Appareil électrique selon la revendication 2 ou 3, caractérisé en ce que le capot (22, 33) comporte une cavité (36) d'accès à la tête d'une vis (32, 34) de fixation du module de sectionnement (10, 100, 200) sur la face frontale (12) de l'appareil (14).

5. Appareil électrique selon la revendication 4, caractérisé en ce que la cavité (36) est agencée entre deux parois ou saillies (58, 60) du capot (22, 33), lesquelles sont équipées de trous (62, 64, 262), coopérant avec les moyens de commande de l'organe de verrouillage (40) lors du plombage ou cadenassage.

6. Appareil électrique selon la revendication 5, caractérisé en ce que l'organe de verrouillage (40) du module de sectionnement (10) est formé par un coulisseau (42) ayant au moins une languette (50, 52) mobile en translation dans un logement (54, 56) du guidage ménagé dans la saillie (58, 60) correspondante, ladite languette (50, 52) étant pourvue d'un orifice (66, 68) venant en coïncidence avec les trous (62, 64) du capot (22, 33) dans ladite position active, pour autoriser la mise en place du fil de plombage (70) ou du dispositif de cadenassage (72).

7. Appareil électrique selon la revendication 5, caractérisé en ce que l'organe de verrouillage (40) du module de sectionnement (100) comporte un culbuteur (86) susceptible de basculer le long d'une ouverture (88) oblongue du capot (22) en fonction de la position du détecteur (148).

8. Appareil électrique selon la revendication 5, caractérisé en ce que l'organe de verrouillage (40) du module de sectionnement (200) comprend un levier (94) de commande monté à pivotement sur un axe (96) parallèle à l'axe de basculement de la manette (18).

## Patentansprüche

1. Elektrisches Schaltgerät, insbesondere ein modularer Leistungsschalter oder Lastschalter mit Isolierstoffgehäuse (16), aus dessen Frontseite (12) ein Schaltknebel (18) zur Handbetätigung hervorsteht, der dem Schaltmechanismus zur Ansteuerung der Kontakte des Schaltgeräts (14) zugeordnet ist und eine erste Ausschaltstellung sowie eine zweite Einschaltstellung entsprechend dem geöffneten bzw. geschlossenen Zustand der Kontakte sowie nach dem Verschweißen der Kontakte eine Zwischenstellung zwischen der ersten und der zweiten Stellung einnehmen kann, wobei das genannte Schaltgerät mit einem an die Frontseite (12) anbaubaren Trennmodul (10, 100, 200) ausgerüstet ist, das ein Verriegelungselement (40) mit einem Stellglied umfaßt, welches zwischen einer aktiven Stellung, in der die Kontakte im geöffneten Zustand verriegelt werden können, und einer zweiten, inaktiven Stellung verschoben werden kann, in der bei geschlossenen oder verschweißten Kontakten das Anbringen einer Plombiervorrichtung (70) oder einer Sperrvorrichtung (72) nicht möglich ist,
dadurch gekennzeichnet, daß das Trennmodul (10, 100, 200) in einer Kappe (22) zur Verhinderung des Zugangs zum Schaltknebel (18) angeordnet ist und das Stellglied einen, die Stellung des Schaltknebels (18) erfassenden Positionsgeber (48, 148, 248) mit Mitteln, die in der aktiven Stellung das Blockieren des Schaltknebels (18) mit Hilfe der Plombiervorrichtung (70) bzw. der Sperrvorrichtung (72) erlauben, sowie mit Mitteln, die in der zweiten Einschaltstellung des Schaltknebels (18) durch die Anschlaglage des genannten Positionsgebers auf dem Schaltknebel (18) das Anbringen des Trennmoduls (10) an der Frontseite (12) verhindern, umfaßt.

2. Elektrisches Schaltgerät nach Anspruch 1, dadurch gekennzeichnet, daß die Kappe (22, 23) ein transparentes Sichtfenster (38) aufweist, um die Stellung des Schaltknebels (18) von außen einsehen zu können.

3. Elektrisches Schaltgerät nach Anspruch 1 oder 2, dadurch gekennzeichnet, daß das Verriegelungselement (40) einer Rückholfeder (44) zugeordnet ist, die den Positionsgeber (48) gegen die seitliche Flanke des Schaltknebels (18) zieht, wenn dieser sich in der ersten Ausschaltstellung bzw. in der Zwischenstellung befindet.

4. Elektrisches Schaltgerät nach Anspruch 2 oder 3, dadurch gekennzeichnet, daß die Kappe (22, 33) eine Aussparung (36) für den Zugang zum Kopf einer Schraube (32, 34) zur Befestigung des Trennmoduls (10, 100, 200) an der Frontseite (12) des Schaltgeräts (14) aufweist.

5. Elektrisches Schaltgerät nach Anspruch 4, dadurch gekennzeichnet, daß die Aussparung (36) zwischen zwei in der Kappe (22, 33) ausgebildeten Wänden oder Vorsprüngen (58, 60) angeordnet ist, in die Bohrungen (62, 64, 262) eingebracht sind, die bei der Plombierung bzw. Sicherung mit den Stellgliedern des Verriegelungselements (40) zusammenwirken.

6. Elektrisches Schaltgerät nach Anspruch 5, dadurch gekennzeichnet, daß das Verriegelungselement (40) des Trennmoduls (10) als Schieber (42) ausgebildet ist, der mindestens eine, in einer Führungsaufnahme (54, 56) des zugehörigen Vorsprungs (58, 60) geradlinig verschiebbare Zunge (50, 52) umfaßt, wobei die genannte Zunge (50, 52) eine Öffnung (66, 68) aufweist, die in der genannten aktiven Stellung in eine Flucht mit den Bohrungen (62, 64) der Kappe (22, 33) gelangt, um das Anbringen des Plombierdrahts (70) bzw. der Sperrvorrichtung (72) zu ermöglichen.

7. Elektrisches Schaltgerät nach Anspruch 5, dadurch gekennzeichnet, daß das Verriegelungselement (40) des Trennmoduls (100) eine Wippe (86) aufweist, die in Abhängigkeit von der Stellung des Positionsgebers (148) längs eines Langlochs (88) der Kappe (22) verschwenkt werden kann.

8. Elektrisches Schaltgerät nach Anspruch 5, dadurch gekennzeichnet, daß das Verriegelungselement (40) des Trennmoduls (200) einen Stellhebel (94) umfaßt, der schwenkbar auf einer parallel zur Drehachse des Schaltknebels (18) angeordneten Achse (96) gelagert ist.

## Claims

1. An electrical switchgear apparatus, notably a modular circuit breaker or switch with insulating case (16) having a front face (12) from which there protrudes out a manual operating handle (18), associated to the operating mechanism of the contacts of the apparatus (14), said handle (18) being able to occupy a first open position and a second closed position corresponding respectively to the open state and the closed state of the contacts, and an intermediate position situated between the first and second positions following the welded state of the contacts, said apparatus being equipped with a disconnection module (10, 100, 200) able to be fitted onto the front face (12), and comprising a locking device (40) equipped with an operating part, which is movable between an active position enabling padlocking in the open state of the contacts, and a second inactive position preventing fitting of a device for sealing (70) or padlocking (72), in the closed or welded state of the contacts,
characterized in that the disconnection module (10, 100, 200) is housed under a cover (22, 33) to make the handle (18) inaccessible, and that the operating device comprises a detector (48, 148, 248) of the position of the handle (18) having means for enabling blocking of the handle (18) in the active position by means of the device for sealing (70) or padlocking (72), and means for preventing fitting of the disconnection module (10) onto the front face (12) in the second closed position of the handle (18) by said detector coming up against the stop formed by the handle (18).

2. The electrical apparatus according to claim 1, characterized in that the cover (22, 33) is provided with a transparent window (38) to visualise the position of the handle (18) from outside.

3. The electrical apparatus according to claim 1 or 2, characterized in that the locking device (40) is associated to a return spring (44) which urges the detector (48) up against the side flank of the handle (18), when the latter is in the first open position, and in the intermediate position.

4. The electrical apparatus according to claim 2 or 3, characterized in that the cover (22, 33) comprises a cavity (36) for access to the head of a screw (32, 34) for fixing the disconnection module (10, 100, 200) onto the front face (12) of the apparatus (14).

5. The electrical apparatus according to claim 4, characterized in that the cavity (36) is arranged between two walls or protrusions (58, 60) of the cover (22, 33), which are equipped with holes (62, 64, 262), cooperating with the operating means of the locking device (40) when sealing or padlocking is performed.

6. The electrical apparatus according to claim 5, characterized in that the locking device (40) of the disconnection module (10) is formed by a slide (42) having at least one tab (50, 52) mobile in translation in a guide housing (54, 56) arranged in the corresponding protrusion (58, 60), said tab (50, 52) being provided with an orifice (66, 68) coinciding with the holes (62, 64) of the cover (22, 33) in said active position, to enable the sealing wire (70) or padlocking device (72) to be fitted.

7. The electrical apparatus according to claim 5, characterized in that the locking device >(40) of the disconnection module (100) comprises a rocker arm (86) able to rock along an oblong opening (88) of the cover (22) depending on the position of the detector (148).

8. The electrical apparatus according to claim 5, characterized in that the locking device (40) of the disconnection module (200) comprises an operating lever (94) pivotally mounted on a spindle (96) parallel to the rocking axis of the handle (18).
